# EUROPÄISCHE PATENTSCHRIFT

(11) **EP 3 187 599 B1**
(45) Veröffentlichungstag und Bekanntmachung des Hinweises auf die Patenterteilung: **08.08.2018**
(21) Anmeldenummer: 16203792.3
(22) Anmeldetag: 13.12.2016
(51) Int. Cl.: C21D 1/673, B21D 22/02, B21D 22/20

(54) **TEMPERIERSTATION.**
TEMPERATURE CONTROL STATION.
STATION DE RÉGULATION DE TEMPÉRATURE.

(30) Priorität: 15.12.2015 DE 102015121842
(43) Veröffentlichungstag der Anmeldung: 05.07.2017
(73) Patentinhaber: Benteler Automobiltechnik GmbH, 33102 Paderborn (DE)
(72) Erfinder: Frost, Georg, 32839 Steinheim (DE); Hesselmann, Martin, 34439 Willebadessen (DE); Kettler, Markus, 33102 Paderborn (DE); Niesse, Max, 33178 Borchen (DE)
(74) Vertreter: Griepenstroh, Jörg

(56) Entgegenhaltungen:
- EP-A1- 2 439 289
- EP-A1- 2 554 288
- WO-A1-2007/013279
- WO-A1-2017/020888
- DE-A1- 2 003 305
- DE-A1-102013 021 264
- US-A1- 2011 283 851

## Beschreibung

Die vorliegende Erfindung betrifft eine Temperierstation mit den Merkmalen im Oberbegriff von Patentanspruch 1.

Aus dem Stand der Technik ist die Warmumform- und Presshärtetechnologie bekannt. Hierbei werden Platinen zumindest bereichsweise, insbesondere vollständig auf eine Temperatur über Austenitisierungstemperatur erwärmt. Diese Temperaturen liegen je nach verwendeter Stahllegierung bei ca. 700°C, in der Regel 900°C oder höher.

Nach der Erwärmung wird die Platine im warmen Zustand umgeformt und wiederum anschließend durch schnelles Abkühlen gehärtet.

Aus dem Stand der Technik sind zum Erwärmen einer solchen Platine verschiedene Methoden bekannt. Oftmals werden Durchlauföfen verwendet.

In letzter Zeit sind jedoch vermehrt Temperierstationen mit Kontakterwärmung bekannt geworden. Hierzu wird mindestens einseitig eine Kontaktplatte auf den zu erwärmenden Bereich der Platine bzw. auf die gesamte Platine aufgebracht und die Wärme der Kontaktplatte mittels Wärmeleitung an die Platine abgegeben. In Folge der Erwärmung dehnt sich die Platine insbesondere in Parallelrichtung zu der Oberfläche der Kontaktplatte aus. Aufgrund des Anlagenkontaktes mit der Kontaktplatte führt diese thermische Ausdehnung in der Großserienherstellung zu einer plastischen Verformung der Kontaktplatte. Ferner werden zumindest im Bereich der Oberfläche der zu erwärmenden Platine Spannungen eingebracht. Aus der vorangemeldeten, jedoch nachveröffentlichten WO 2017/020888 A1 ist ein Kontaktkopf bekannt, der zur Erwärmung mit einem Anpressdruck zwischen 100 kPa und 10 MPa an einem zu erwärmenden Bereich eines Bauteils anliegt.

Ferner sind aus der DE 10 2013 021 264 A1 sowie der EP 2 439 289 A1 ein Verfahren sowie Vorrichtungen zum Erwärmen von Platinen bekannt, in denen Kontakterwärmung eingesetzt wird.

Aufgabe der vorliegenden Erfindung ist es daher, die Möglichkeiten der Kontakterwärmung einer Platine zu verbessern.

Die zuvor genannte Aufgabe wird mit einer Temperierstation zur Kontakterwärmung einer Platine mit den Merkmalen im Patentanspruch 1 gelöst.

Vorteilhafte Ausgestaltungen der Erfindung sind in den abhängigen Patentansprüchen beschrieben.

Die Temperierstation zur Kontakterwärmung einer Platine wird eingesetzt, um diese auf eine Temperatur oberhalb der Raumtemperatur zur erwärmen. Insbesondere beträgt die Zieltemperatur der Platine mehr als 500°C, ganz besonders bevorzugt mehr als Austenitisierungstemperatur mithin mehr als 700°C, insbesondere mehr als 900°C. Die Platine kann bereichsweise erwärmt werden, aber bevorzugt auch vollständig.

Hierzu weist die Temperierstation ein Oberwerkzeug und ein Unterwerkzeug auf, wobei mindestens an dem Oberwerkzeug und/oder an dem Unterwerkzeug eine Kontaktplatte zur Kontakterwärmung vorgesehen ist. Nach Einlegen der Platine werden Oberwerkzeug und Unterwerkzeug geschlossen, so dass auf die zu temperierende bzw. zu erwärmende Platine ein Kontaktdruck bei geschlossener Temperierstation ausgeübt wird. Erfindungsgemäß ist dieser bei geschlossener Temperierstation ausgeübte Kontaktdruck nunmehr regelbar oder steuerbar. Hierdurch ist es erfindungsgemäß möglich, dass die Haftreibung zwischen zu erwärmender Platine und Kontaktplatte durch die Regelung oder Steuerung derart optimiert bzw. minimiert werden kann, dass eine in Folge der Kontakterwärmung auftretende Längen- bzw. Breitenänderung der Platine nicht zu einer Längenänderung bzw. einem irreversiblen Wachstum der Kontaktplatte führt.

Mithin kann die sich erwärmende Platine aufgrund geringer Haftreibung an der Kontaktplatte vorbeigleiten, wobei jedoch gleichzeitig der Kontaktdruck so eingeregelt oder gesteuert wird, dass eine hinreichende Wärmeleitung von Kontaktplatte zu Platine erfolgt. Als erfindungsgemäßer Vorteil ist eine spannungsfrei erwärmte Platine verfahrensökonomisch in kurzer Taktzeit erwärmbar, wobei gleichzeitig in der Großserienproduktion der Verschleiß der Kontaktplatte in Folge von Wärmeausdehnung der Platine minimiert wird.

Die mindestens eine Kontaktplatte ist bevorzugt als längliche Kontaktplatte ausgebildet. Dies bedeutet im Sinne der Erfindung, dass diese mindestens eine Länge aufweist, die dem Zweifachen der Breite entspricht. Es können jedoch beispielsweise auch mehrere Kontaktplatten an einem Werkzeug nebeneinander angeordnet werden, bevorzugt werden zwei oder drei längliche Kontaktplatten parallel nebeneinander angeordnet.

Der bei geschlossener Temperierstation auf die zu temperierende Platine ausgeübte Kontaktdruck wird im Rahmen der Erfindung insbesondere in Abhängigkeit der Kontaktfläche zwischen Kontaktplatte und Platine und/oder der Querschnittsfläche der Kontaktplatte und/oder der Dehngrenze Rp_{0,2} (von der Kontaktplatte) und/oder der Ist-Temperatur (der Kontaktplatte) und/oder dem Haftbeiwert (Reibungskoeffizient) zwischen Kontaktplatte und Platine geregelt oder gesteuert. Besonders bevorzugt wird der Kontaktdruck in Abhängigkeit der nachfolgenden Formel geregelt oder gesteuert: $p < \frac{R {p}_{0,2} \left(T\right) ∗ A {Q}_{Platte}}{A {K}_{Platine} ∗ μ}$

Der Kontaktdruck kann jedoch auch berechnet werden und dann die Temperierstation so eingestellt werden, dass der berechnete Kontaktdruck anliegt. Es können jedoch auch in der Temperierstation Sensoren vorgesehen sein und dann der vorher berechnete Kontaktdruck während des Erwärmungsvorganges geregelt werden. Der Kontaktdruck ist bevorzugt größer null.

Somit ist es möglich, unbeschichtete Platinen, insbesondere aus einer Stahllegierung, beispielsweise einem Bor-Mangan-Stahl, zu temperieren. Temperieren bedeutet im Sinne dieser Erfindung maßgeblich Erwärmen. Es können jedoch auch gleichzeitig Bereiche gekühlt werden oder aber auf einer Temperatur gehalten werden, wohingegen benachbarte Bereiche erwärmt werden. Es ist jedoch mit der Erfindung ebenfalls möglich, beschichtete Platinen, beispielsweise mit einer Antikorrosionsbeschichtung, insbesondere einer Aluminium-Silizium-Beschichtung, zu temperieren.

Die Erwärmung der mindestens einen Kontaktplatte erfolgt insbesondere mit einer der nachfolgend benannten Erwärmungsquellen. Als induktive Erwärmung, so dass durch Einsatz eines Induktors die Kontaktplatte induktiv erwärmt wird und dann wiederum mittels Wärmeleitung die Platine erwärmt. Auch kann die Kontaktplatte mittels einer Brennererwärmung erwärmt werden. So wird auf der der Platine abgewandten Seite die Kontaktplatte durch einen Brenner erwärmt und erwärmt so die Platine durch Wärmeleitung. Ebenfalls ist es möglich, die Erwärmung als Widerstandserwärmung durchzuführen. Hierzu ist entweder vorgesehen, dass die Kontaktplatte selbst als elektrischer Widerstand ausgebildet ist und sich bei Beaufschlagen mit einer Spannung selbst erwärmt. Auch kann jedoch eine mittelbare oder indirekte Widerstandserwärmung ausgeführt werden, so dass Heizleiter oder Heizkartuschen aufgrund ihres elektrischen Widerstands erwärmt werden und diese die Kontaktplatte erwärmen. Die Erwärmung der Platine erfolgt wiederum durch Wärmeleitung von der Kontaktplatte an die Platine.

Die Kontaktplatte selbst ist über mindestens ein Loslager mit dem Oberwerkzeug gekoppelt. Im Falle einer Kontaktplatte, die mit dem Unterwerkzeug gekoppelt ist, ist diese ebenfalls über mindestens ein Loslager mit dem Unterwerkzeug gekoppelt. Eine Ausdehnung der Kontaktplatte in Folge der Erwärmung dieser selbst kann somit durch das Loslager kompensiert werden. Eine Krümmung der Kontaktplatte wird dadurch vermieden.

Damit nunmehr der bei geschlossener Temperierstation auf die zu erwärmende Platine ausgeübte Kontaktdruck im Zuge der Regelung oder Steuerung veränderbar ist, kann dies auf zwei bevorzugte Weisen erfolgen.

Entweder wird der Hauptantrieb der Temperierstation genutzt nur zur Ausführung der Schließbewegung bzw. Öffnungsbewegung der Temperierstation. Es kann auch im geschlossenen Zustand der auf die Platine ausgeübte Kontaktdruck über den Hauptantrieb verändert werden. Ergänzend oder alternativ können zusätzliche Aktoren oder Steuereinheiten vorgesehen sein, die den auf die Platine bei geschlossener Temperierstation ausgeübten Kontaktdruck verändern. Somit wird die Temperierstation zunächst bei eingelegter Platine geschlossen. Die Einstellung sowie die Regelung und/oder Steuerung des Kontaktdruckes erfolgt dann über die Aktoren. Diese können insbesondere pneumatisch, elektrisch oder hydraulisch betrieben sein.

In einer weiteren bevorzugten Ausgestaltungsvariante der Erfindung ist der Kontaktdruck in zwei mindestens örtlich benachbarten Bereichen voneinander verschieden einstellbar. Bevorzugt ist somit der Kontaktdruck bereichsweise verschiedenen regelbar oder steuerbar. Wird eine Platine beispielsweise bereichsweise gar nicht erwärmt oder auf eine geringere Temperatur als ein demgegenüber benachbarter Bereich der Platine, so kann bevorzugt in beiden voneinander verschiedenen Bereichen der Kontaktdruck voneinander verschieden eingestellt werden. Insbesondere sind dann voneinander verschiedene Kontaktplatten vorgesehen, so dass bevorzugt für jede Kontaktplatte individuell der Kontaktdruck einregelbar oder steuerbar ist. Somit kann der Kontaktdruck an einer Kontaktplatte bereichsweise voneinander verschieden eingestellt werden, oder es können mehrere Kontaktplatten verwendet werden, die mit einem voneinander verschiedenen Kontaktdruck angepasst werden.

Weitere Vorteile, Merkmale, Eigenschaften und Aspekte der vorliegenden Erfindung sind Bestandteil der nachfolgenden Beschreibung. Bevorzugte Ausgestaltungsvarianten werden in den schematischen Figuren dargestellt. Diese dienen dem einfachen Verständnis der Erfindung. Es zeigen:
- Figur 1: die erfindungsgemäße Temperierstation im geöffneten Zustand in Seitenansicht,
- Figur 2: die Temperierstation in geschlossener Ansicht aus Figur 1,
- Figur 3a bis d: die Kontaktplatten mit aufliegender zu erwärmender Platine in Draufsicht,
- Figur 4: zwei parallel nebeneinander liegende längliche Kontaktplatten in Draufsicht,
- Figur 5: eine Kontaktplatte mit Fest- und Loslager in Seitenansicht und
- Figur 6: eine Darstellung der Formelzeichen.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt eine erfindungsgemäße Temperierstation 1 in Seitenansicht aufweisend ein Oberwerkzeug 2 sowie ein Unterwerkzeug 3. Ferner ist an dem Oberwerkzeug 2 eine Kontaktplatte 4 vorgesehen und hier dargestellt im Unterwerkzeug 3 eine Isolierplatte 5. Es können jedoch auch sowohl am Oberwerkzeug 2 als auch am Unterwerkzeug 3 Kontaktplatten 4 angeordnet sein bzw. am Unterwerkzeug 3 eine Kontaktplatte 4 und an einem Oberwerkzeug 2 eine Isolierplatte 5.

Ferner weisen Oberwerkzeug 2 und Unterwerkzeug 3 jeweils noch eine Grundplatte 6 auf, wobei die Kontaktplatte 4 bzw. Isolierplatte 5 an der Grundplatte 6 befestigt ist. Insbesondere können die Kontaktplatten 4 bzw. Isolierplatten 5 austauschbar gekoppelt sein, insbesondere lösbar gekoppelt sein, so dass eine leichte Umrüstung an verschiedene zu erwärmende Platinengrößen möglich ist. Dazwischen eingelegt ist eine zu erwärmende Platine 7.

Gemäß Figur 2 ist die aus Figur 1 dargestellte Temperierstation 1 geschlossen. Die Schließbewegung wird dabei von dem Unterwerkzeug 3 ausgeführt. Hier sind Aktoren 8 vorgesehen, die in diesem Falle die Grundplatte 6 sowie die Isolierplatte 5 anheben. Die Platine 7 liegt somit im Wesentlichen vollflächig mit ihrer Oberseite 9 an der Kontaktplatte 4 und mit ihrer Unterseite 10 an der Isolierplatte 5 an. Dabei wird zwischen der Kontaktfläche 11 der Kontaktplatte 4 und der Kontaktfläche 12 der Isolierplatte 5 sowie der jeweiligen Oberseite 9 und der Unterseite 10 der Platine 7 ein Kontaktdruck p ausgeübt. In dem hier dargestellten Beispiel ist der Kontaktdruck p an allen Stellen gleich. Der Kontaktdruck p kann jedoch insbesondere bei zwei auf die Vertikalrichtung bezogenen voneinander getrennten und nebeneinander angeordneten Kontaktplatten 4 und/oder Isolierplatten 5 bereichsweise verschieden stark sein. Erfindungsgemäß wird der Kontaktdruck p über die Aktoren 8 im geschlossenen Zustand geregelt oder gesteuert, so dass in Abhängigkeit insbesondere der Temperatur ein optimaler Kontaktdruck p anliegt und insbesondere eine Längenausdehnung der Platine 7 in Längsrichtung L nicht gleichsam auch zu einer Längenausdehnung der Kontaktplatte 4 und/oder Isolierplatte 5 führt. Die Platine 7 kann somit eine Relativbewegung zur Kontaktplatte 4 infolge thermischer Ausdehnung in Längsrichtung L ausführen.

Figur 3a bis d zeigen vier voneinander verschiedene Ausgestaltungsvarianten von Kontaktplatten 4, 4a, 4b. Figur a, b und c zeigen jeweils eine Platine 7 als Platinenzuschnitt, so dass die Fläche A7 der Platine 7 kleiner ist als die Fläche A4 der Kontaktplatte 4, 4a, 4b. Die Ausgestaltungsvariante gemäß Figur 3a zeigt dabei eine Kontaktplatte 4, welche entsprechend eine Fläche A4 der Kontaktplatte 4 aufweist. Insbesondere ist die Länge L4 der Kontaktplatte 4 größer als die Breite B4 der Kontaktplatte. Gemäß Figur 3b sind zwei Kontaktplatten 4a und 4b vorgesehen. Diese weisen jeweils auch eine Fläche A4a bzw. A4b auf. Gemäß Figur 3c sind ebenfalls zwei Kontaktplatten 4a und 4b vorgesehen. Eine jeweilige Längenausdehnung der Platine 7 in Längsrichtung L wird erfindungsgemäß derart kompensiert, dass diese eine Relativbewegung in Längsrichtung L zu der Kontaktplatte 4 / den Kontaktplatten 4a, 4b durchführt. Auch kann bei allen in dieser Schrift benannten Ausführungen eine Relativbewegung in Querrichtung Q erfolgen.

Gemäß der Ausgestaltungsvariante von Figur 3d ist eine Kontaktplatte 4 dargestellt, auf welcher zwei Platinen 7a und 7b gleichzeitig aufliegen. Diese weisen eine Fläche A7a und A7b auf. Solche Platinen 7a, 7b werden insbesondere zur Herstellung von Türaufprallträgern verwendet. Es können somit zwei Platinen 7a, 7b gleichzeitig in der erfindungsgemäßen Temperierstation temperiert werden.

Gemäß Figur 4 ist das Beispiel aus Figur 3d nochmals dargestellt. Die Kontaktplatte ist aus zwei Kontaktplatten 4a und 4b ausgebildet als Widerstandserwärmung, so dass über Anschluss von elektrischen Polen 13 eine Spannung angelegt werden kann, so dass sich die Kontaktplatten 4a, 4b selbst erwärmen. Über eine elektrische Verbindung 14 wird ein Stromfluss durch die Kontaktplatten 4a, 4b sichergestellt. Aufgelegt sind zwei Platinen 7a, 7b.

Figur 5 zeigt die Kontaktplatte 4 in Seitenansicht. Die Lagerung erfolgt auf der einen Seite mit einem Festlager 15 und auf der gegenüberliegenden Seite mit einem Loslager 16, so dass aufgrund des Festloslagerverbunds eine Längenausdehnung der Kontaktplatte 4 ebenfalls in Längsrichtung L in Folge von thermischer Erwärmung ermöglicht wird.

Figur 6 zeigt eine Kontaktplatte 4 mit aufgelegter Platine 7. Gut zu erkennen ist hier die Querschnittsfläche AQ_{Platte} und die Fläche AK_{Platine}. Zwischen der Platine 7 und der Kontaktplatte 4 liegt dann ein Haftbeiwert µ vor. Exemplarisch dargestellt ist der Kontaktdruck p, der erfindungsgemäß durch Andrücken der Kontaktplatte 4 an eine andere nicht näher dargestellte Kontaktplatte 4 oder eine Isolierplatte 5, insbesondere unter Eingliederung der Platine 7, entsteht.

### Bezugszeichen:

- 1 -: Temperierstation
- 2 -: Oberwerkzeug
- 3 -: Unterwerkzeug
- 4 -: Kontaktplatte
- 4a -: Kontaktplatte
- 4b -: Kontaktplatte
- 5 -: Isolierplatte
- 6 -: Grundplatte
- 7 -: Platine
- 7a -: Platine
- 7b -: Platine
- 8 -: Aktor
- 9 -: Oberseite zu 7
- 10 -: Unterseite zu 7
- 11 -: Kontaktfläche zu 4
- 12 -: Kontaktfläche zu 5
- 13 -: elektrischer Pol
- 14 -: elektrische Verbindung
- 15 -: Festlager
- 16 -: Loslager

- A4 -: Fläche zu 4
- A4a -: Fläche zu 4a
- A4b -: Fläche zu 4b
- A7 -: Fläche zu 7
- A7a -: Fläche zu 7
- A7b -: Fläche zu 7
- B4 -: Breite zu 4
- L -: Längsrichtung
- L4 -: Länge zu 4
- p -: Kontaktdruck
- Q -: Querrichtung
- AK_{Platine} -: Fläche zu 7
- AQ_{Platte} -: Querschnittsfläche zu 4, 4a, 4b
- µ -: Haftbeiwert zwischen 4 und 7

## Patentansprüche

1. Temperierstation (1) zur Kontakterwärmung einer Platine (7), insbesondere zum zumindest partiellen Austenitisieren einer Platine (7), aufweisend ein Oberwerkzeug (2) und ein Unterwerkzeug (3), mit mindestens einer Kontaktplatte (4, 4a, 4b), wobei der auf die zu temperierende Platine (7) ausgeübte Kontaktdruck (p) bei geschlossener Temperierstation (1) regelbar oder steuerbar ist, **dadurch gekennzeichnet, dass** eine Kontaktplatte (4, 4a, 4b) über mindestens ein Loslager (16) mit dem Oberwerkzeug (2) gekoppelt ist und/oder dass eine Kontaktplatte (4, 4a, 4b) über mindestens ein Loslager (16) mit dem Unterwerkzeug (3) gekoppelt ist und dass die Veränderung des Kontaktdruckes infolge der Regelung oder Steuerung durch den Hauptantrieb der Temperierstation (1) erfolgt und/oder dass hierzu Aktoren (8) vorgesehen sind.

2. Temperierstation nach Anspruch 1, **dadurch gekennzeichnet, dass** die Kontaktplatte (4, 4a, 4b) als längliche Kontaktplatte ausgebildet ist, insbesondere weist die Kontaktplatte (4, 4a, 4b) eine Länge L auf, die mindestens dem 1,2 bis 2-fachen der Breite (B4) entspricht.

3. Temperierstation nach Anspruch 1 oder 2, **dadurch gekennzeichnet, dass** der Kontaktdruck (p) in Abhängigkeit der Kontaktfläche und/oder der Querschnittsfläche der Kontaktplatte (4, 4a, 4b) und/oder der Dehngrenze der Kontaktplatte (4, 4a, 4b) und/oder dem Haftbeiwert (µ) und/oder der Ist Temperatur geregelt oder gesteuert wird.

4. Temperierstation nach einem der Ansprüche 1 bis 3, **dadurch gekennzeichnet, dass** zur Erwärmung der mindestens einen Kontaktplatte (4, 4a, 4b) zumindest eine der nachfolgenden Erwärmungsquellen vorgesehen ist: induktive Erwärmung, Brennererwärmung, Widerstanderwärmung.

5. Temperierstation nach dem vorhergehenden Anspruch, **dadurch gekennzeichnet, dass** bei einer Widerstandserwärmung die Kontaktplatte (4, 4a, 4b) als elektrischer Widerstand sich selbst erwärmt oder dass die Kontaktplatte (4, 4a, 4b) über Heizleiter oder Heizkartuschen erwärmbar ist.

6. Temperierstation nach einem der Ansprüche 1 bis 5, **dadurch gekennzeichnet, dass** der Kontaktdruck (p) in mindestens zwei örtlich benachbarten Bereichen unterschiedlich einstellbar ist.

## Claims

1. Temperature adjustment station (1) for the contact heating of a blank (7), in particular for the at least partial austenitisation of a blank (7), having an upper die (2) and a lower die (3), with at least one contact plate (4, 4a, 4b), wherein the contact pressure (p) exerted on the blank (7), the temperature of which is to be adjusted, can be regulated or can be controlled when the temperature adjustment station (1) is closed, **characterised in that** a contact plate (4, 4a, 4b) is coupled to the upper die (2) via at least one movable bearing (16) and/or that a contact plate (4, 4a, 4b) is coupled to the lower die (3) via at least one movable bearing (16) and that the change in the contact pressure as a result of the regulation or control is performed by the main drive of the temperature adjustment station (1) and/or that actuators (8) are provided for this.

2. Temperature adjustment station according to claim 1, **characterised in that** the contact plate (4, 4a, 4b) is designed as an elongate contact plate, in particular the contact plate (4, 4a, 4b) has a length L which corresponds at least to 1.2 to 2 times the width (B4).

3. Temperature adjustment station according to claim 1 or 2, **characterised in that** the contact pressure (p) is regulated or controlled depending on the contact surface and/or the cross-sectional area of the contact plate (4, 4a, 4b) and/or the yield strength of the contact plate (4, 4a, 4b) and/or the coefficient of adhesion (µ) and/or the actual temperature.

4. Temperature adjustment station according to any one of claims 1 to 3, **characterised in that** at least one of the following heating sources: inductive heating, burner heating or resistance heating, is provided for heating the at least one contact plate (4, 4a, 4b).

5. Temperature adjustment station according to the preceding claim, **characterised in that**, in the case of resistance heating, the contact plate (4, 4a, 4b) as electrical resistor heats itself or that the contact plate (4, 4a, 4b) can be heated via heat conductors or heating cartridges.

6. Temperature adjustment station according to any one of claims 1 to 5, **characterised in that** the contact pressure (p) can be set differently in at least two locally adjacent regions.

## Revendications

1. Poste de thermorégulation (1) pour chauffer par contact une platine (7), en particulier pour austénitiser au moins en partie une platine (7), présentant un outil supérieur (2) et un outil inférieur (3), avec au moins une plaque de contact (4, 4a, 4b), dans lequel la pression de contact (p) exercée sur la platine (7) à thermoréguler peut être réglée ou commandée lorsque le poste de thermorégulation (1) est fermé, **caractérisé en ce qu'**une plaque de contact (4, 4a, 4b) est couplée par l'intermédiaire d'au moins un palier lâche (16) à l'outil supérieur (2), et/ou qu'une plaque de contact (4, 4a, 4b) est couplée par l'intermédiaire d'au moins un palier lâche (16) à l'outil inférieur (3), et que la modification de la pression de contact est effectuée suite au réglage ou à la commande par l'entraînement principal du poste de thermorégulation (1), et/ou qu'à cet effet des actionneurs (8) sont prévus.

2. Poste de thermorégulation selon la revendication 1, **caractérisé en ce que** la plaque de contact (4, 4a, 4b) est réalisée en tant que plaque de contact allongée, en particulier la plaque de contact (4, 4a, 4b) présente une longueur L, qui correspond au moins à 1,2 à 2 fois la largeur (B4).

3. Poste de thermorégulation selon la revendication 1 ou 2, **caractérisé en ce que** la pression de contact (p) est réglée ou commandée en fonction de la surface de contact et/ou de la surface de section transversale de la plaque de contact (4, 4a, 4b) et/ou de la limite d'allongement de la plaque de contact (4, 4a, 4b) et/ou du coefficient d'adhérence (µ) et/ou de la température réelle.

4. Poste de thermorégulation selon l'une quelconque des revendications 1 à 3, **caractérisé en ce que** pour chauffer l'au moins une plaque de contact (4, 4a, 4b), au moins une des sources de chauffage suivantes est prévue : chauffage par induction, chauffage par chalumeau, chauffage par résistance.

5. Poste de thermorégulation selon la revendication précédente, **caractérisé en ce que** dans le cas d'un chauffage par résistance, la plaque de contact (4, 4a, 4b) se chauffe elle-même en tant que résistance électrique, ou que la plaque de contact (4, 4a, 4b) peut être chauffée par l'intermédiaire de conducteurs chauffants ou de cartouches chauffantes.

6. Poste de thermorégulation selon l'une quelconque des revendications 1 à 5, **caractérisé en ce que** la pression de contact (p) peut être ajustée différemment dans au moins deux zones adjacentes localement.
